# EUROPÄISCHE PATENTSCHRIFT

(11) **EP 1 658 405 B1**
(45) Veröffentlichungstag und Bekanntmachung des Hinweises auf die Patenterteilung: **24.06.2009**
(21) Anmeldenummer: 04735009.5
(22) Anmeldetag: 27.05.2004
(51) Int. Cl.: E02D 27/01, E04G 13/00

(54) **WÄRMEDÄMMENDES SCHALUNGSELEMENT, INSBESONDERE ZUR HERSTELLUNG DER SCHALUNG EINER BODENPLATTE EINES GEBÄUDES UND VERFAHREN ZUR HERSTELLUNG EINER DERARTIGEN SCHALUNG**
INSULATING SHUTTERING ELEMENT, IN PARTICULAR FOR PRODUCING A BUILDING FLOOR PLATE SHUTTERING AND METHOD FOR PRODUCING SAID SHUTTERING
ELEMENT DE COFFRAGE ISOLANT NOTAMMENT DESTINE A LA FABRICATION DU COFFRAGE D'UNE DALLE DE PLANCHER D'UN IMMEUBLE ET PROCEDE DE FABRICATION D'UN TEL COFFRAGE

(30) Priorität: 30.05.2003 DE 10324883
(43) Veröffentlichungstag der Anmeldung: 24.05.2006
(73) Patentinhaber: Schröder, Peter, 56651 Niederzissen (DE)
(72) Erfinder: Schröder, Peter, 56651 Niederzissen (DE)
(74) Vertreter: Schindler, Norbert
(86) Internationale Anmeldenummer: PCT/EP2004/005737
(87) Internationale Veröffentlichungsnummer: WO 2004/106641

(56) Entgegenhaltungen:
- WO-A-01/96671
- WO-A-95/00711
- CA-A- 2 093 708
- DE-A- 19 652 141

## Beschreibung

Die Erfindung betrifft ein wärmedämmendes Schalungselement, insbesondere zur Herstellung der Schalung einer Bodenplatte eines Gebäudes. Die Erfindung bezieht sich ferner auf ein Verfahren zur Herstellung einer Bodenplattenschalung aus derartigen Schalungselementen.

Die Herstellung wärmegedämmter Bodenplatten mit Hilfe wärmedämmender Schalungselementen ist z.B. aus der DE 101 03 470 A1 bekannt. Dabei werden auf ein Schotterbett zunächst aus druckbeständigem Polystyrol-Extruderschaum gebildete Platten gelegt. Auf diese Platten werden dann L-förmige Randelemente zu einem umlaufenden geschlossenen äußeren Rahmen miteinander verbunden und der verbleibende Zwischenraum mit einer Dämmlage ausgefüllt. Anschließend wird eine Folie auf die derart hergestellte wannenförmige Schalung gelegt, um zu verhindern, daß Zementmilch in die Fugen der Dämmlage gelangen kann, und die Randelemente außenseitig mittels einer Schotterfiillung fixiert. Danach erfolgt dann das Eingießen des Betons in die wannenfönnige, aus den wärmedämmenden Schalungselementen bestehende Schalung zur Bildung der Bodenplatte.

Als nachteilig hat sich bei Verwendung dieser bekannten Schalungselemente unter anderem erwiesen, daß zwischen den Randelementen und der Dämmlage häufig keine ausreichende Form- und/oder Kraftschlußverbindung besteht, so daß trotz außenseitiger Schotterfüllung eine zusätzliche Abstützung, z.B. eine Holzschalung, zur Verhinderung des Auseinanderdrückens der Randelemente erforderlich sein kann. Außerdem sind bei den bekannten Schalungselementen die Randelemente lediglich in Umfangsrichtung über eine Nut/Federverbindung miteinander verbunden und können sich seitlich gegeneinander verschieben, so daß trotz der Schotterabstützung das Entstehen einer ungleichmäßigen Randkontur z.B. beim Eingießen des Betons in die durch die Schalungselemente gebildete Wanne nicht ausgeschlossen werden kann.

Der Erfindung liegt die Aufgabe zugrunde, wärmedämmende Schalungselemente anzugeben, mit denen insbesondere eine wannenförmige Schalung für die Herstellung der Bodenplatte eines Gebäudes aufbaubar ist, wobei eine zusätzliche Abstützung, z.B. durch eine Holzschalung oder eine Schotterfüllung, entfallen kann. Ferner soll ein Verfahren zur Herstellung einer Bodenplattenschalung aus derartigen Schalungselementen angegeben werden.

Diese Aufgabe wird erfindungsgemäß hinsichtlich der Schalungselemente durch die Merkmale des Anspruchs 1 und hinsichtlich des Verfahrens durch die Merkmale des Anspruchs 12 gelöst. Weitere, besonders vorteilhafte Ausgestaltungen der Erfindung offenbaren die Unteransprüche.

Die Erfindung beruht im wesentlichen auf dem Gedanken, die Ober- und/oder Unterseite der Schalungselemente mit noppenförmigen Verbindungselementen zu versehen, die derart angeordnet sind, daß aus benachbarten Verbindungselementen Vertiefungen gebildet werden, in welche bei der bestimmungsgemäßen Verwendung des Schalungselementes entsprechende noppenförmige Verbindungselemente mindestens eines als Verbindungsplatte (im folgenden auch als Deckplatte bezeichneten) ausgebildeten Schalungselementes formschlüssig eingreifen, um benachbarte Schalungselemente miteinander zu verbinden.

Als besonders vorteilhaft hat es sich erwiesen, wenn die noppenförmigen Verbindungselemente eine im wesentlichen pyramidenstumpfförmige Gestalt aufweisen, wobei die einzelnen Pyramidenstümpfe in ihrem unteren Bereich miteinander verbunden sein können.

Die erfindungsgemäßen Schalungselemente können jeweils eine unterschiedliche äußere Gestalt aufweisen. Dabei hat es sich insbesondere zum Aufbau wannenförmiger Schalungen für die Herstellung von Bodenplatten als zweckmäßig erwiesen, sowohl plattenförmige Schalungselemente, die auf ihrer Ober- und Unterseite noppenförmige Verbindungselemente aufweisen (Grundplatten) als auch plattenförmige Schalungselemente, die nur auf ihrer Ober- oder Unterseite noppenförmige Verbindungselemente tragen (Deckplatten), sowie winkelförmig ausgebildete Randelemente zu bevorraten, die mindestens einen vertikalen und einen horizontalen Schenkel besitzen, wobei Letzterer ober- und/oder unterseitig mit noppenförmigen Verbindungselementen versehen ist. Je nach Ausgestaltung der Schalung können die Randelemente auch als Außeneck- oder Inneneckelemente ausgebildet sein.

Zur Herstellung einer wannenförmigen Bodenplattenschalung werden zunächst eine entsprechende Anzahl von Randelementen (einschließlich der erforderlichen Anzahl von Ekkelementen) seitlich miteinander verbunden. Der dadurch entstehende Rahmen wird dann durch bündig nebeneinander angeordneten Grundplatten ausgefüllt, so daß eine geschlossene Grundwanne aus Schalungselementen entsteht. Anschließend erfolgt dann die Verbindung der Grundplatten mit den Randelementen, indem Deckplatten mit ober- und/oder unterseitig angeordneten noppenförmigen Verbindungselementen über und/oder unter die Grundplatten der Grundwanne und über und/oder unter die horizontalen Schenkel der Randelemente gelegt werden und die noppenförmigen Verbindungselemente der Deckplatten in die Vertiefungen der jeweils gegenüberliegenden Grundplatten und Randelemente gedrückt werden.

Bei einer derartigen, durch die erfindungsgemäßen Schalungselemente gebildeten wannenförmigen Schalung können sich beim Eingießen des Betons zur Bildung der Bodenplatte des entsprechenden Gebäudes die Randelemente seitlich nicht verschieben, da die nockenförmigen Verbindungselemente der Deckplatte formschlüssig in die entsprechenden Vertiefungen der Grundplatten und der Randelemente eingreifen.

Um in die erfindungsgemäß hergestellte wannenförmige Schalung möglichst ohne besondere Abdichtmaßnahmen Beton eingießen zu können, hat es sich als vorteilhaft erwiesen, wenn die Abmessungen der Deckplatten derart gewählt werden, daß sie den gesamten Raum zwischen den senkrechten Schenkeln der Randelemente ausfüllen und somit insbesondere die Fugen benachbarter unterer Schalungselemente überdecken.

Ferner hat es sich als besonders zweckmäßig erwiesen, wenn der mittlere Abstand benachbarter noppenförmiger Verbindungselemente entsprechend dem jeweils normenmäßig vorgeschriebenen Bauraster (in Deutschland: 6,25 cm) gewählt wird.

Um bereits bei der Herstellung des aus den Randelementen bestehenden Rahmens einer unerwünschten möglichen seitlichen Verschiebung der Randelemente entgegenzuwirken, hat es sich außerdem als vorteilhaft erwiesen, wenn die Stirnseiten der Randelemente über entsprechende Vorsprünge und Nuten formschlüssig miteinander verbindbar sind, derart, daß sich z.B. eine Schwalbenschwanzführung oder eine Flachführung o.dgl. ergibt. Zur Verbindung benachbarter Randelemente werden diese daher vorzugsweise nicht seitlich zusammengesteckt, sondern entlang von Führungen randseitig ineinandergeschoben.

Weitere Einzelheiten und Vorteile der Erfindung ergeben sich aus den folgenden anhand von Figuren erläuterten Ausführungsbeispieten. Es zeigen:
Fig.1 eine perspektivische Darstellung eines plattenförmig ausgebildeten, erfindungsgemäßen Schalungselementes (Grundplatte) mit auf der Ober- und Unterseite angeordneten noppenförmigen Verbindungselementen;
Fig.2 eine perspektivische Darstellung eines plattenförmig ausgebildeten Schalungselementes mit auf der Unterseite angeordneten noppenförmigen Verbindungselementen (Deckplatte);
Fig.3 eine perspektivische Darstellung eines weiteren erfindungsgemäßen Schalungselementes, bei dem es sich um ein als Außeneckelement ausgebildetes Randelement handelt;
Fig.4 eine perspektivische Darstellung von Randelementen, die zu einem Rahmen verbunden werden sollen, welcher dann mit Grundplatten ausgefüllt wird;
Fig.5 eine perspektivische Ansicht von mehreren mittels Deckplatten verbundenen Schalungselementen und
Fig.6 die perspektivische Ansicht eines als Inneneckelement ausgebildeten Randelementes.

In Fig.1 ist mit 1 ein wärmedämmendes Schalungselement (Grundplatte), z.B. aus einem Polystyrolschaum, zur Bildung einer Bodenplatte eines Gebäudes bezeichnet. Die Grundplatte 1 weist sowohl auf ihrer Oberseite 2 als auch auf ihrer Unterseite 5 jeweils eine Vielzahl gleichmäßig verteilt angeordneter, noppenförmiger Verbindungselemente 3 auf. Die noppenförmigen Verbindungselemente 3 besitzen eine im wesentlichen pyramidenstumpfförmige Gestalt und sind derart angeordnet, daß jeweils von vier Verbindungselementen 3 eine Vertiefung 4 gebildet wird, in welche ein entsprechendes noppenförmiges Verbindungselement eines ober- oder unterseits angeordneten weiteren Schalungselementes eingreifen kann.

Fig.2 zeigt ein erfindungsgemäßes Schalungselement 11 (Deckplatte) mit einer eine glatte Oberfläche aufweisenden Oberseite 12. In diesem Ausführungsbeispiel befinden sich die mit 13 bezeichneten noppenförmigen Verbindungselemente und die durch die Verbindungselemente gebildeten Vertiefungen 14 auf der Unterseite 15 des Schalungselementes 11.

In Fig.3 ist ein erfindungsgemäßes Schalungselement 21 dargestellt, bei dem es sich um ein als Außeneckelement ausgebildetes Randelement handelt. Es weist einen im wesentlichen L-förmigen Querschnitt auf. Auf der Oberseite 22 sowie auf der Unterseite 25 des horizontalen Schenkels 27 sind wiederum noppenförmige Verbindungselemente 23 und Vertiefungen 24 angeordnet.

Zur Verbindung des Eckelementes 21 mit weiteren seitlich angeordneten Randelementen 41 (vgl. auch Fig.4) weist das Eckelement 21 in einem Teilbereich seiner ersten Stirnfläche 28 des vertikalen Schenkels 29 schwalbenschwanzförmig ausgebildete nutenförmige Ausnehmungen 30 und an der zweiten Stirnfläche 31 entsprechende leistenförmige Vorsprünge 32 auf.

Damit bei den relativ rauen Praxisbedingungen die zu verbindenden Randelemente 21 schnell in eine genau definierte senkrechte Lage verschoben werden können, befinden sich an den Enden der nutenförmigen Ausnehmungen 30 Anschläge 26, deren Flächen leicht abgeschrägt sind, um zu verhindern, daß sich in diesen Bereichen Wasser sammeln kann.

Außerdem sind die Eckelemente 21 und auch die sich anschließenden weiteren Randelemente 41 derart ausgebildet, daß die Wandstärke des jeweiligen Randelementes im unteren Bereich 42 des vertikalen Schenkels 29 außenseitig größer ist als in dessen oberen Bereich 43. Durch eine derartige Ausgestaltung der Randelemente 21, 41 wird berücksichtigt, daß nach der Herstellung der Betonbodenplatte der Wärmedurchgang im unteren Sockelbereich am größten ist und durch eine entsprechende Wärmedämmung in diesem Bereich berücksichtigt werden sollte.

Anhand des in den Fig.4 und 5 dargestellten Ausfühningsbeispieles läßt sich der Zusammenbau entsprechender Schalungen zur Herstellung von Bodenplatten aus erfindungsgemäßen Schalungselementen 1, 11, 21, 41 entnehmen.

Dabei werden zunächst die Randelemente (einschließlich der Eckelemente) 21, 41 seitlich miteinander verbunden, so daß sich ein Rahmen ergibt, der mit lose nebeneinander verlegten Grundplatten 1 ausgefüllt wird (in Fig.4 ist lediglich aus Übersichtlichkeitsgründen nur eine Grundplatte 1 dargestellt). Anschließend erfolgt die Verbindung der Grundplatten 1 mit den Randelementen 21, 41, indem Deckplatten 11 derart auf die vorgefertigte Grundwanne gelegt werden, daß sie jeweils eine Grundplatte 1 und den horizontalen Schenkel 27 eines Randelementes 21, 41 überdecken (Fig.5).

Die Erfindung ist selbstverständlich nicht auf die vorstehend beschriebenen Ausführungsbeispiele beschränkt. So können beispielsweise die Schalungselemente nicht nur plattenförmige oder L-förmige, sondern auch andere Formen aufweisen. Beispielsweise wäre denkbar, sie für den Aufbau von wärmegedämmten Zwischenwänden Doppel-L-förmig auszubilden. Außerdem kann es sich bei den Eckelementen auch um Inneneckelemente handeln (vgl. Fig.6).

Ferner müssen die noppenförmigen Verbindungselemente nicht zwingend pyramidenstumpfförmig ausgebildet sein, wenngleich sich diese Noppenform in der Praxis besonders bewährt hat. Um ein seitliches Verschieben der übereinander liegenden Schalungselemente mit ineinander eingreifenden noppenförmigen Verbindungselementen sicher zu vermeiden, sollte darauf geachtet werden, daß sich durchgehende, über die Oberfläche erstreckende rillen- oder nutenförmige Vertiefungen für die Verbindungselemente bei dem jeweiligen Schalungselement vermieden werden.

Schließlich ist es auch möglich, die Grundplatten (d.h. Platten mit ober- und unterseitig angeordneten noppenförmigen Verbindungselementen) als Deckplatten zu verwenden. Dieses ist insbesondere dann zweckmäßig, wenn die Wandstärke der wannenförmigen Schalung bodenseitig verdoppelt werden soll. In diesem Fall kann beispielsweise unter den Randelementen 21, 41 und unter den in Fig.4 und 5 dargestellten Grundplatten 1 eine weitere Lage mit Grundplatten 1 angeordnet werden, die sich dann bis an den äußeren Rand der entsprechenden Randelemente 21, 41 erstreckt. Diese als Deckplatte verwendete Grundplatte verbindet dann ebenfalls die Randelemente mit den innerhalb des Rahmens angeordneten Grundplatten.

### Bezugszeichenliste

- 1: Schalungselement, Grundplatte
- 2: Oberseite
- 3: noppenförmiges Verbindungselement
- 4: Vertiefung
- 5: Unterseite

- 11: Schalungselement, Verbindungsplatte, Deckplatte
- 12: Oberseite, Seite
- 13: noppenförmiges Verbindungselement
- 14: Vertiefung
- 15: Unterseite, Seite

- 21: Schalungselement, Randelement, Eckelement
- 22: Oberseite
- 23: noppenförmiges Verbindungselement
- 24: Vertiefung
- 25: Unterseite
- 26: Anschlag
- 27: horizontaler Schenkel
- 28: erste Stirnfläche
- 29: vertikaler Schenkel
- 30: nutenförmige Ausnehmung
- 31: zweite Stirnfläche
- 32: leistenförmiger Vorsprung

- 41: Schalungselement, Randelement
- 42: untere Bereich
- 43: obere Bereich

## Patentansprüche

1. Wärmedämmendes Schalungselement, insbesondere zur Herstellung der Schalung einer Bodenplatte eines Gebäudes, **dadurch gekennzeichnet, daß** das Schalungselement (1; 11; 21; 41) auf seiner Oberseite (2; 22) und/oder Unterseite (15) eine Vielzahl gleichmäßig verteilt angeordneter, noppenförmiger Verbindungselemente (3; 13; 23) aufweist, derart, daß jeweils zwischen benachbarten noppenförmigen Verbindungselementen (3; 13; 23) Vertiefungen (4; 14; 24) gebildet werden, in welche bei der bestimmungsgemäßen Verwendung des Schalungselementes (1; 11; 21; 41) entsprechende noppenförmige Verbindungselemente (13) mindestens eines als Verbindungsplatte ausgebildeten Schalungselementes (11) eingreifen, um benachbarte Schalungselemente (1 21; 41) miteinander zu verbinden.

2. Wärmedämmendes Schalungselement nach Anspruch 1, **dadurch gekennzeichnet, daß** das Schalungselement (1; 11) plattenförmig ausgebildet ist.

3. Wärmedämmendes Schalungselement nach Anspruch 2, **dadurch gekennzeichnet, daß** das Schalungselement (11) nur auf einer Seite (15) noppenförmige Verbindungselemente (13) besitzt und auf der jeweils anderen Seite (12) eine glatte Oberfläche aufweist.

4. Wärmedämmendes Schalungselement nach Anspruch 1, **dadurch gekennzeichnet, daß** es sich bei dem Schalungselement (21; 41) um ein Randelement handelt, welches einen im wesentlichen L-förmigen Querschnitt aufweist.

5. Wärmedämmendes Schalungselement nach Anspruch 4, **dadurch gekennzeichnet, daß** es sich bei dem Randelement (21) um ein Außen- oder Inneneckelement handelt.

6. Wärmedämmendes Schalungselement nach Anspruch 4 oder 5, **dadurch gekennzeichnet, daß** die noppenförmigen Verbindungselemente (23) sowohl auf der Oberseite (22) als auch auf der Unterseite (25) des horizontalen Schenkels (27) des Randelementes (21; 41) angeordnet sind.

7. Wärmedämmendes Schalungselement nach einem der Ansprüche 4 bis 6, **dadurch gekennzeichnet, daß** mindestens in einem Teilbereich der ersten Stirnfläche (28) des vertikalen Schenkels (29) des jeweiligen Randelementes (21; 41) nutenförmige Ausnehmungen (30) und an der jeweils zweiten Stirnfläche (31) leistenförmige Vorsprünge (32) angeordnet sind, so daß zum Aneinanderreihen mehrerer Randelemente (21; 41) Steckverbindungen gebildet werden.

8. Wärmedämmendes Schalungselement nach Anspruch 7, **dadurch gekennzeichnet, daß** die nutenförmigen Ausnehmungen (30) und leistenförmigen Vorsprünge (32) eine schwalbenschwanzförmige Form aufweisen.

9. Wärmedämmendes Schalungselement nach Anspruch 8, **dadurch gekennzeichnet, daß** die nutenförmigen Ausnehmungen (30) bodenseitig Anschläge (26) besitzen.

10. Wärmedämmendes Schalungselement nach einem der Ansprüche 4 bis 9, **dadurch gekennzeichnet, daß** die Wandstärke des jeweiligen Randelementes (21; 41) im unteren Bereich des vertikalen Schenkels (29) größer ist als in dessen oberen Bereich.

11. Wärmedämmendes Schalungselement nach einem der Ansprüche 1 bis 10, **dadurch gekennzeichnet, daß** die noppenförmigen Verbindungselemente (3; 13; 23) jeweils pyramidenstumpfförmig ausgebildet sind.

12. Verfahren zur Herstellung der Schalung einer Bodenplatte eines Gebäudes mit wärmedämmenden Schalungselementen nach einem oder mehreren der Ansprüche 1 bis 11, **dadurch gekennzeichnet,**
**daß** durch seitliches Verbinden von Randelementen (21; 41) ein die seitliche Kontur der herzustellenden Bodenplatte festlegender Rahmen hergestellt wird;
**daß** dann der Rahmen durch bündig nebeneinander gelegte plattenförmige Schalungselemente (1) ausgefüllt wird, so daß sich eine wannenförmige Anordnung aus Schalungselementen (1; 21; 41) ergibt und
**daß** schließlich als Verbindungsplatten (11) wirkende Schalungselemente ober- und/oder unterseitig mit den plattenförmigen Schalungselementen (1; 21) und dem jeweiligen horizontalen Schenkel (27) der Randelemente (21; 41) durch Eindrücken entsprechender Verbindungelemente (3; 13; 23) in die gegenüberliegenden Vertiefungen (4; 14; 24) verbunden werden.

13. Verfahren nach Anspruch 12, **dadurch gekennzeichnet, daß** die Abmessungen der Verbindungsplatte(n) (11) derart gewählt werden, daß sie die Fugen der aneinander angrenzenden unteren ebenen Schalungselemente (1) überdecken.

14. Verfahren nach Anspruch 12 oder 13, **dadurch gekennzeichnet, daß** die seitlichen Abmessungen der Verbindungsplatte(n) (11) derart gewählt werden, daß sie sich bis zu der inneren Oberfläche der vertikalen Schenkel (29) der Randelemente (21; 41) erstrecken.

## Claims

1. A heat-insulating shuttering element, in particular for producing the shuttering of a floor plate of a building, **characterized in that** the shuttering element (1; 11; 21; 41), on its top side (2; 22) and/or bottom side (15), has a multiplicity of evenly distributed, knob-shaped connecting elements (3; 13; 23) such that respectively between adjacent knob-shaped connecting elements (3; 13; 23) depressions (4; 14; 24) are formed in which, if the shuttering element (1; 11; 21; 41) is used in a prescriptively correct manner, corresponding knob-shaped connecting elements (13) of at least one shuttering element (11) configured as a connecting plate engage so as to connect adjacent shuttering elements (1; 21; 41) one to another.

2. The heat-insulating shuttering element as claimed in claim 1, **characterized in that** the shuttering element (1; 11) is of plate-shaped configuration.

3. The heat-insulating shuttering element as claimed in claim 2, **characterized in that** the shuttering element (11) possesses knob-shaped connecting elements (13) only on one side (15) and has a smooth surface on the respectively other side (12).

4. The heat-insulating shuttering element as claimed in claim 1, **characterized in that** the shuttering element (21; 41) is constituted by a boundary element of substantially L-shaped cross section.

5. The heat-insulating shuttering element as claimed in claim 4, **characterized in that** the boundary element (21) is constituted by an outer or inner corner element.

6. The heat-insulating shuttering element as claimed in claim 4 or 5, **characterized in that** the knob-shaped connecting elements (23) are disposed both on the top side (22) and on the bottom side (25) of the horizontal member (27) of the boundary element (21; 41).

7. The heat-insulating shuttering element as claimed in one of claims 4 to 6, **characterized in that**, at least in a part-region of the first end face (28) of the vertical member (29) of the respective boundary element (21; 41), grooved recesses (30) and, on the respectively second end face (31), bar-shaped projections (32) are disposed, so that plug connections are formed for lining up a plurality of boundary elements (21; 41).

8. The heat-insulating shuttering element as claimed in claim 7, **characterized in that** the grooved recesses (30) and bar-shaped projections (32) have a dovetailed shape.

9. The heat-insulating shuttering element as claimed in claim 8, **characterized in that** the grooved recesses (30), on the bottom side, possess stops (26).

10. The heat-insulating shuttering element as claimed in one of claims 4 to 9, **characterized in that** the wall thickness of the respective boundary element (21; 41) is greater in the lower region of the vertical member (29) than in the upper region thereof.

11. The heat-insulating shuttering element as claimed in one of claims 1 to 10, **characterized in that** the knob-shaped connecting elements (3; 13; 23) are respectively of frustopyramidal configuration.

12. A method for producing the shuttering of a floor plate of a building having heat-insulating shuttering elements as claimed in one or more of claims 1 to 11, **characterized**
**in that**, through the lateral connection of boundary elements (21; 41), a frame is produced which defines the lateral contour of the floor plate to be produced;
**in that** the frame is then filled by plate-shaped shuttering elements (1) placed flush one beside the other, so that a trough-shaped arrangement of shuttering elements (1; 21; 41) is obtained, and
**in that**, finally, shuttering elements acting as connecting plates (11) are connected on the top and/or bottom side to the plate-shaped shuttering elements (1; 21) and to the respective horizontal member (27) of the boundary elements (21; 41) by the forcing of corresponding connecting elements (3; 13; 23) into the opposite-situated depressions (4; 14; 24).

13. The method as claimed in claim 12, **characterized in that** the dimensions of the connecting plate(s) (11) are chosen such that they cover the joints of the mutually adjoining lower, plane shuttering elements (1).

14. The method as claimed in claim 12 or 13, **characterized in that** the lateral dimensions of the connecting plate(s) (11) are chosen such that they extend up to the inner surface of the vertical members (29) of the boundary elements (21; 41).

## Revendications

1. Elément de coffrage thermiquement isolant, notamment destiné à la fabrication du coffrage d'une dalle de plancher d'un bâtiment, **caractérisé en ce que** l'élément de coffrage (1 ; 11 ; 21 ; 41) présente, sur son côté supérieur (2 ; 22) et/ou sur son côté inférieur (15), une pluralité d'éléments de liaison (3 ; 13 ; 23) en forme de boutons répartis uniformément, de telle sorte que des renfoncements (4 ; 14 ; 24) soient formés entre des éléments de liaison adjacents en forme de boutons (3 ; 13 ; 23), dans lesquels, lors de l'utilisation conforme aux prescriptions de l'élément de coffrage (1 ; 11 ; 21 ; 41) viennent en prise des éléments de liaison (13) en forme de boutons d'au moins un élément de coffrage (11) réalisé sous forme de plaque de connexion, afin de connecter des éléments de coffrage (1 ; 21 ; 41).

2. Elément de coffrage thermiquement isolant selon la revendication 1, **caractérisé en ce que** l'élément de coffrage (1 ; 11) est réalisé en forme de dalle.

3. Elément de coffrage thermiquement isolant selon la revendication 2, **caractérisé en ce que** l'élément de coffrage (11) possède des éléments de liaison (13) en forme de boutons uniquement d'un côté (15) et présente sur l'autre côté respectif (12) une surface lisse.

4. Elément de coffrage thermiquement isolant selon la revendication 1, **caractérisé en ce que** l'élément de coffrage (21 ; 41) est un élément de bord qui présente une section transversale essentiellement en forme de L.

5. Elément de coffrage thermiquement isolant selon la revendication 4, **caractérisé en ce que** l'élément de bord (21) est un élément de coin extérieur ou intérieur.

6. Elément de coffrage thermiquement isolant selon la revendication 4 ou 5, **caractérisé en ce que** les éléments de liaison (23) en forme de boutons sont disposés à la fois sur le côté supérieur (22) et sur le côté inférieur (25) de la branche horizontale (27) de l'élément de bord (21 ; 41).

7. Elément de coffrage thermiquement isolant selon l'une quelconque des revendications 4 à 6, **caractérisé en ce qu'**au moins dans une région partielle de la première surface frontale (28) de la branche verticale (29) de l'élément de bord respectif (21 ; 41) sont disposés des évidements en forme de rainure (30) et sur la deuxième surface frontale respective (31) sont disposées des saillies en forme de nervure (32), de sorte que pour juxtaposer plusieurs éléments de bord (21 ; 41), des connexions par enfichage sont créées.

8. Elément de coffrage thermiquement isolant selon la revendication 7, **caractérisé en ce que** les évidements en forme de rainure (30) et les saillies en forme de nervure (32) présentent une forme en queue d'aronde.

9. Elément de coffrage thermiquement isolant selon la revendication 8, **caractérisé en ce que** les évidements en forme de rainure (30) possèdent des butées (26) du côté du plancher.

10. Elément de coffrage thermiquement isolant selon l'une quelconque des revendications 4 à 9, **caractérisé en ce que** l'épaisseur de paroi de l'élément de bord respectif (21 ; 41) dans la région inférieure de la branche verticale (29) est supérieure à son épaisseur dans la région supérieure.

11. Elément de coffrage thermiquement isolant selon l'une quelconque des revendications 1 à 10, **caractérisé en ce que** les éléments de connexion en forme de boutons (3 ; 13 ; 23) sont à chaque fois réalisés en forme de tronc de pyramide.

12. Procédé de fabrication du coffrage d'une dalle de plancher d'un bâtiment comprenant des éléments de coffrage thermiquement isolants selon l'une quelconque ou plusieurs des revendications 1 à 11, **caractérisé en ce que**
par connexion latérale des éléments de bord (21 ; 41), on crée un cadre définissant le contour latéral de la dalle de plancher à fabriquer ;
**en ce qu'**ensuite le cadre est rempli par des éléments de coffrage (1) en forme de dalle posés en affleurement les uns à côté des autres, de sorte qu'un agencement en forme de cuve, constitué d'éléments de coffrage (1 ; 21 ; 41) soit obtenu et
**en ce que** finalement des éléments de coffrage agissant en tant que dalles de connexion (11) sont connectés du côté supérieur et/ou inférieur aux éléments de coffrage en forme de plaque (1 ; 21) et la branche horizontale respective (27) des éléments de bord (21 ; 41) par l'enfoncement d'éléments de liaison correspondants (3 ; 13 ; 23) dans les renfoncements opposés (4 ; 14 ; 24).

13. Procédé selon la revendication 12, **caractérisé en ce que** les dimensions de la ou des dalles de connexion (11) sont choisies de telle sorte qu'elles recouvrent les joints des éléments de coffrage (1) plans inférieurs mutuellement adjacents.

14. Procédé selon la revendication 12 ou 13, **caractérisé en ce que** les dimensions latérales de la ou des dalles de connexion (11) sont choisies de telle sorte qu'elles s'étendent jusqu'à la surface intérieure de la branche verticale (29) des éléments de bord (21 ; 41).
